# EUROPÄISCHE PATENTSCHRIFT

(11) **EP 1 187 985 B1**
(45) Veröffentlichungstag und Bekanntmachung des Hinweises auf die Patenterteilung: **09.08.2006**
(21) Anmeldenummer: 00988559.1
(22) Anmeldetag: 08.11.2000
(51) Int. Cl.: F02M 63/00

(54) **STEUERELEMENT FÜR DIE STEUERUNG VON EINSPRITZSYSTEMEN**
CONTROL ELEMENT FOR CONTROLLING INJECTION SYSTEMS
ELEMENT DE COMMANDE DESTINE A LA COMMANDE DE SYSTEMES D'INJECTION

(30) Priorität: 10.11.1999 DE 19954057
(43) Veröffentlichungstag der Anmeldung: 20.03.2002
(73) Patentinhaber: ROBERT BOSCH GMBH, 70442 Stuttgart (DE)
(72) Erfinder: HLOUSEK, Jaroslaw, A-5440 Golling (AT)
(74) Vertreter: Hörschler, Wolfram Johannes
(86) Internationale Anmeldenummer: PCT/DE2000/003900
(87) Internationale Veröffentlichungsnummer: WO 2001/034966

(56) Entgegenhaltungen:
- EP-A- 0 879 979
- DE-A- 19 738 397
- DE-C- 4 236 882
- US-A- 5 275 207

## Beschreibung

### Technisches Gebiet:

Hydraulisch angetriebene Einspritzpumpen über hydraulisch zu betreibende Injektoren führen ein das Förderende und den jeweiligen Förderbeginn bewirkenden Steuervorgang mittels eines bewegbaren Steuerelementes aus. Das Steuerelement wird innerhalb sehr kurzer Schaltzeiten, die unterhalb von 2 ms liegen können, angesteuert. Die Hübe, die das Steuerelement ausführt, liegen oberhalb von 0,3 mm.

### Stand der Technik:

Bei Injektoren, die mit einem mehreren Injektoren gemeinsamen Hochdrucksammelraum (Common Rail) in Verbindung stehen, oder bei hydraulisch angetriebenen Einspritzpumpen können sehr kurze Schalt- bzw. Ansteuerzeiten erforderlich sein, um Hubbewegungen eines Steuerelementes auszuführen. Die geforderten Schaltzeiten können unterhalb von 2 ms liegen; bei sehr kleinen hydraulisch beaufschlagten Einheiten, d.h. Einheiten sehr kleinen Durchflußquer-schnitts, kann eine direkte Magnetsteuerung verwendet werden.

Die direkte Magnetsteuerung lässt sich bei Einheiten mit kleinem Durchflußquerschnitt verwenden, wo beispielsweise ein 3-/2-Wege Steuerelement ausgeführt sein kann, wenn Hubbewegungen durch das Steuerelement auszuführen sind, die kleiner als 0,3 mm Hubweg betragen. Wenn längere Stellelementhübe erforderlich werden, stößt die direkte Magnetansteuerung des eines als Steuerschiebers ausgebildeten Steuerelementes an ihre Grenzen.

Eine andere Variante liegt in einer Servoansteuerung des Steuerschiebers, die aber nur dann realisiert werden kann, wenn die zum Verschluß der Steuerkanten jeweils vom Steuerelement zurückzulegenden Hubwege die genannten Grenzen nicht überschreiten. Auch hier gilt die bereits erwähnte Einschränkung, daß die Servoansteuerung vorzugsweise nur bei kleinen Einheiten mit geringem Durchflußquerschnitt zum Einsatz kommt, bei denen demzufolge die Stellkräfte noch in mit Servomotoren beherrschbarer Größenordnung liegen. Beim Einsatz bei Großdieselmotoren, die Stelleinheiten mit größerem Durchflußquerschnitt benötigen, treten hingegen größere Durchflußmengen sowie daraus resultierend größere Stellkräfte auf, die mit Servomotoren allein oder mit einer ausschließlichen Magnetansteuerung des Steuerschiebers alleine nicht mehr beherrschbar sind.

DE 197 38 397 A1 offenbart eine Kraftstoffeinspritzanlage für eine Brennkraftmaschine, welche eine Zweistoffeinspritzdüse aufweist, in deren Druckraum abwechselnd Kraftstoff und eine Zusatzflüssigkeit förderbar sind. Dabei ist eine Ventilanordnung vorgesehen, durch die die hochdruckseitige Kraftstoffzufuhr zur Zweistoffeinspritzdüse und die Verbindung des Druckraums mit einer Niederdruckseite und mit einer Zuführleitung der Zusatzflüssigkeit steuerbar ist. Die Ventilanordnung weist ein Umschaltventil auf, welches sowohl zur Ansteuerung der Beaufschlagung des Druckraums mit Hoch- oder Niederdruck als auch zur Ansteuerung der Befüllung des Druckraums mit der Zusatzflüssigkeit ausgebildet ist.

EP 0 879 979 A2 bezieht sich auf ein hydraulisches Ventil mit zwei Anschlüssen, welches derart schaltbar ist, dass jeweils nur ein Auslass gleichzeitig mit Flüssigkeit versorgt werden kann. Eine Spindel mit zwei Dichtungen ist in einem Gehäuse durch zwei Solenoide bewegbar und wird mittels zweier Federn in einer zentralen Position gehalten, in der die Dichtungen beide Auslässe verschließen. Wird die Spindel in eine Richtung bewegt, so gibt sie den Fluss zu einem Auslass frei und ermöglicht weiterhin einen Fluss über einen Bypasskanal auf eine gegenüberliegende Seite der Spindel, wodurch der Kraft, die durch den Solenoid ausgeübt wird, entgegengewirkt wird. Dadurch kann die Kraft, die auf einen Auslass ausgeübt wird, stufenweise kontrolliert werden.

### Darstellung der Erfindung:

Mit der erfindungsgemäßen Lösung ist nunmehr eine direkte elektronische Regelung einer Ventileinheit für größere Durchflußquerschnitte realisierbar, die unter anderem auch für Großdieselapplikationen geeignet ist. Durch die dort auftretenden hohen Drücke entstehen hohe Stellkräfte, die mit der vorgeschlagenen Kraftspeicher unterstützten Lösung beherrschbar werden. Die bei größeren Einheiten größeren Stellwege lassen sich mit der erfindungsgemäßen Lösung wesentlich schneller zurücklegen und die auftretenden Schließkräfte schneller bereitstellen; der Überdeckungsgrad der Steuerkanten zwischen Steuerelement und dieses umschließenden Gehäuse läßt sich so wählen, daß eine effektive Abdichtung von Hochdruckzuleitung gegenüber der drucklosen Ablaufleitung erzielbar ist.

Durch die Beaufschlagung des zulaufseitigen Stellelementendes mit einem die Schließbewegung des Steuerelementes unterstützenden Kraftspeicher ist die Systemsicherheit bei Ausfall der Versorgungsspannung sichergestellt. Der dem zulaufseitigen Ende zugeordnete Kraftspeicher - beispielsweise ausgeführt als eine Schraubenfeder - ist derart dimensioniert, daß im Falle des Spannungsausfalles an einem der Betätigungsorgane immer ein Schließen der Hochdruckzulaufleitung gewährleistet ist. Zur Begrenzung der zur Auf- bzw. Zusteuerung von Hochdruckzuleitung und drucklosem Ablauf sind in der das Steuerelement umschließenden Bohrung im Gehäuse Anschläge vorgesehen, die die Vorspannung der Kraftspeicher begrenzen.

Das erfindungsgemäße Steuerelement kann beispielsweise - ausgebildet als Steuerschieber - mit einer Einspritzdüse verbunden sein, um unter extrem hohen Druck stehenden Kraftstoff in eine Brennkammer einzuspritzen, oder der Versorgung einer hydraulisch betreibbaren Kolbenpumpe dienen. Mit der erfindungsgemäßen Ausbildung des Steuerelementes als Kraftspeicher unterstütztes Stellsystem lassen sich kürzeste Schaltzeiten bei dennoch verlängerten Hubwegen realisieren. Die kurzen Schaltzeiten am Steuerelement sind dadurch realisierbar, daß jeweils einer der dem Steuerelementende zugeordneten Kraftspeicher, die durch die Ansteuerung eines der Betätigungsorgane ausgeführten Steuerelementbewegung unterstützt und dadurch die Schaltzeit verkürzt. Je nach Dimensionierung der vorzugsweise als Schraubenfedern - sei es parallel geschaltet oder in Serienschaltung - läßt sich die Systemsicherheit bei Stromausfall dadurch realisieren, daß bei Stromausfall der das Verschließen der Hochdruckzulaufleitung unterstützende Kraftspeicher größer dimensioniert ist, um auf dem zulaufseitigen Ende des als Steuerschieber ausgebildeten Steuerelementes höhere Schließkräfte zu erzeugen.

### Zeichnung:

Anhand der Zeichnung wird die Erfindung nachstehend näher erläutert:

Es zeigt:
- Fig. 1: den Aufbau einer 3-/2-Wege-Ventileinheit mit dem Steuerelement zugeordneten, elektrisch ansteuerbaren Betätigungsorganen,
- Fig. 1a: eine mit dem Gehäuse des 3-/2-Wege-Ventils verbindbare Einspritzdüse und
- Fig. 1b: eine hydraulisch angetriebene Hochdruckpumpe.

### Ausführungsvarianten:

In der Ausführungsvariante gemäß Fig. 1 ist ein 3-/2-Wege-Ventil dargestellt, mit einem Steuererlement, welches über zwei individuell ansteuerbare Betätigungsorgane bewegbar ist.

In einem Gehäuse 6 eines 3-/2-Wege-Ventils ist ein als Steuerschieber ausgebildetes Steuerelement 1 aufgenommen. An den jeweiligen Enden des Steuerelementes 1 sind Flächen vorgesehen, die Betätigungsorganen 2, 3 gegenüberliegend angeordnet sind. Die Betätigungsorgane 2, 3 sind vorzugsweise als elektrisch ansteuerbare Elektromagnete ausgebildet, die über eine beide Betätigungsorgane 2, 3 getrennt voneinander ansteuernde Steuereinheit 15 angesteuert werden können. Den vorzugsweise als Elektromagneten ausgebildeten Betätigungsorganen 2, 3 liegen im Vergleich zum Durchmesser des Steuerelementes 1 im größeren Durchmesser dimensionierte Flächen gegenüber.

Das als Steuerschieber ausgebildete Steuerelement 1 ist in einer Bohrung 31 des Gehäuses 6 aufgenommen. Die Bohrung 31 um das Steuerelement 1 ist in engsten Toleranzen ausgeführt, um die bei der Relativbewegung der Bauteile zueinander auftretenden Leckageverluste möglichst gering zu halten. Das Steuerelement 1 ist als bewegbares Bauteil vorzugsweise aus hochwertigem Material hergestellt, während das Gehäuse 6 des 3-/2-Wege-Ventils auch aus preisgünstigerem Werkstoff bestehen kann. Am Steuerelement 1 sind zwei mit ihren einander zugewandten Stirnflächen voneinander beanstandete zylindrische Schließkörper 32 vorgesehen. Die zylindrischen Schließkörper 32 begrenzen einerseits einen Hohlraum 28 innerhalb der Bohrung 31 des Gehäuses 6, andererseits dienen die zylindrischen Schließkörper 32 als ringförmige Anschlagflächen für die im zulaufseitigen und dem ablaufseitigen Ende des Steuerelementes 1 jeweils zugeordneten Kraftspeicher 4 bzw. 5. Die Kraftspeicher 4, 5 können vorzugsweise als Schraubenfedern ausgebildet werden. Zur Erhöhung der erzeugbaren Vorspannkraft am Steuerelement 1 können die Schraubenfedern als Federpakete, beispielsweise parallel geschaltet ineinander gesteckt ausgeführt sein oder auch in Reihenschaltung hintereinander liegend angeordnet werden. Anstelle von Schraubenfedern könnten auch andere Federelemente wie beispielsweise Federringe oder Tellerfedern in der Bohrung 31 des Gehäuses 6 als das Steuerelement beaufschlagende Kraftspeicher 4, 5 vorgesehen sein.

In der Bohrung 31 sind ringförmige Anschlagflächen 13 bzw. 14 ausgebildet, die den Hubweg des Steuerelementes 1 begrenzen. Die Anschläge 13, 14 können in der Bohrung 31 beispielsweise als ringförmig sich erstreckende Hülsenelemente eingeschrumpft sein. Die Anschläge 13, 14 sind in der Bohrung 31 derart plaziert, daß durch das zulaufseitig vorgesehene zylindrische Schließelement 32 die Hochdruckzuleitung 7 durch die gehäuseseitige Steuerkante 17 und die schieberseitig am zylindrischen Schließkörper 32 vorgesehene Steuerkante 18 gerade freigegeben ist, während bei Anliegen des ablaufseitigen Schließzylinders 32 am Anschlag 13 - wie in Fig. 1 gezeigt - der drucklose Ablauf 8 zum Reservoir 21 gerade freigegeben ist, so daß überschüssiger im Hohlraum 28 noch vorhandener Kraftstoff bzw. Motoröl abfließen kann.

Im Gehäuse 6 gemäß Fig. 1 ist eine Hochdruckzuleitung 7 ausgeführt, über welche das Gehäuse 6 mit einem Hochdrucksammelraum 12 in Verbindung steht. Der Hochdrucksammelraum 12 (Common Rail) wird über eine Hochdruckpumpe 23 beispielsweise mit Kraftstoff aus einem Reservoir 21 beaufschlagt; der aktuelle im Reservoir 21 herrschende Kraftstoffpegel ist mit Bezugszeichen 22 bezeichnet. Die vom Gehäuse 6 aus sich erstreckende drucklose Ablaufleitung 8 mündet unmittelbar in das Reservoir 21 und leitet überschüssigen Kraftstoff in das Reservoir 21 zurück.

Bei Einspritzsystemen für Brennkraftmaschinen wird der Hochdrucksammelraum 12 mit unter extrem hohem Druck stehenden Kraftstoff beaufschlagt. Bei einer Hochdruckpumpe, die über das 3-/2-Wege-Ventil ebenfalls beaufschlagt werden kann, ist der Hochdrucksammelraum 12 anstelle von Kraftstoff beispielsweise mit Mineralöl, z.B. Motoröl angefüllt. Die beiden Betätigungsorgane 2, 3 können untereinander über Zuganker 26 bzw. 27 miteinander verbunden sein, die ihrerseits mit Sicherungsmuttern 29 versehen werden können, um die beiden Betätigungsorgane 2, 3 gegeneinander zu verspannen.

Die Funktionsweise des erfindungsgemäß vorgeschlagenen 3-/2-Wege-Ventils erfolgt ausgehend von der Ansteuerung der Betätigungsorgane 2, 3, vorzugsweise Elektromagneten, über die Steuereinheit 15 via Ansteuerleitungen 30. In der in Fig. 1 dargestellten Position des Steuerelementes 1 ist beispielsweise das zulaufseitige Betätigungsorgan 2 angesteuert und stößt die diesem gegenüberliegende Fläche des Steuerelementes 1 ab, während das ablaufseitig positionierte Betätigungsorgan 3 die diesem gegenüberliegende Fläche am Steuerelement 1 anzieht. Unterstützt durch die Entspannung des zulaufseitig angeordneten Kraftspeichers 4 wird die Hochdruckzuleitung 7 durch Überdeckung der Steuerkanten 17, der gehäuseseitigen Steuerkante 17 und der schieberseitigen Steuerkante 18, verschlossen. Im in Fig. 1 gezeigten Stellzustand des Steuerelementes 1 ist eine Kraftstoff- oder Motorölmenge in die Versorgungsleitung 9 gelangt, während nach Öffnen des Hohlraumes 28 durch Aufsteuern des drucklosen Ablaufes 8 überschüssiger Kraftstoff oder gegebenenfalls überschüssiges Motoröl je nach Applikation zurück in das Reservoir 21 strömen kann.

Bei einer entgegengesetzt verlaufenden Bewegung des Steuerelementes 1 erfolgt eine Ansteuerung des ablaufseitig vorgesehenen Betätigungsorganes 3 derart, daß die diesem gegenüberliegende Fläche des Steuerelementes 1 abgestoßen wird. Das zulaufseitig angeordnete Betätigungsorgan 2 kann durch die Steuereinheit 15 so angesteuert werden, daß es die diesem gegenüberliegende ablaufseitige Fläche des Steuerelementes 1 anzieht. Dadurch bewegt sich das Steuerelement 1 auf die Hochdruckleitung 7 zu und verschließt durch die sich überdeckenden gehäuseseitige Steuerkante 20 und die am zylindrischen Schließkörper 32 vorgesehene Steuerkante die Ablaufkante 8. Dabei wird der zulaufseitig vorgesehene Kraftspeicher 4 zusammengedrückt, bis der zulaufseitige Schließzylinder 32 am Anschlag 14 anlegt. Die Schließbewegung des Ablaufes 8 wird durch den ablaufseitigen Kraftspeicher 5 unterstützt, der die Schließbewegung durch seine Entspannung untersützt.

Während der von der Schließbewegung der Hochdruckleitung 7 bis zur Öffnung des ablaufseitigen Ablaufes 8 vergehenden Zeitspanne ist die Versorgungsleitung 9 kurzseitig allein durch das im Hohlraum 28 eingeschlossene Fluidvolumen beaufschlagt und leitet dieses über eine Versorgungsleitung 9 an die mit dem Gehäuse 6 des 3-/2-Wege-Ventils in Verbindung stehenden Einspritzeinrichtungen weiter.

Coaxial zur Achse 25 des Steuerelementes 1 sind die Schließzylinder 32 aufgenommen. An den Stirnflächen der Schließzylinder 32 lassen sich einfach und preisgünstig zu dimensionierende Kraftstoff- oder Motorölmengen begrenzende Steuerkanten fertigen, je nach zu beaufschlagender Einspritzeinrichtung. Neben einer genauen Dosierung des einzuspritzenden Volumens ist durch den Grad der Überdeckung der Steuerkantenpaare 17, 18 bzw. 19, 20 für eine Leckageverluste auf ein Minimum begrenzende Abdichtung gesorgt. Die im Hohlraum 28 jeweils eingeschlossene Menge von Kraftstoff bzw. Motoröl läßt sich durch die Vorgabe des Durchmessers des die Schließzylinder 32 miteinander verbindenden Abschnittes des Steuerelementes 1 genau vorgeben.

Fig. 1a zeigt in schematischer Anordnung als an die Verbindungsbohrung angeschlossene Einspritzeinrichtung eine Einspritzdüse 10. Deren Öffnung 35 - durch eine Düsennadelverschluß - freigebbar - ragt in die Brennkammer einer Brennkraftmaschine hinein. Alternativ dazu kann als Einspritzeinrichtung auch eine in Fig. 1b schematisch dargestellte Hochdruckpumpe 11 mit Motoröl beispielsweise beaufschlagt werden, die eine Leitung 34 mit erhöhtem Druck beaufschlagt. Der Druckraum kann mit einem Sperrventil 33 abgedichtet sein und ab Überschreiten eines bestimmten voreinstellbaren Überdruckes öffnen. Bei dieser Anwendung des erfindungsgemäßen 3-/2-Wege-Ventiles zur Beaufschlagung einer Hochdruckpumpe 11 wird der Hochdrucksammelraum 12 statt mit Kraftstoff mit unter hohem Druck stehenden Motoröl - was hier lediglich beispielsweise genannt werden soll - beaufschlagt.

## Patentansprüche

1. Einspritzsystem, umfassend ein Steuerelement (1) und einen Hochdrucksammelbehälter (12), von dem aus sich eine Hochdruckzuleitung (7) zu einem das Steuerelement (1) umschließenden Gehäuse (6) erstreckt, wobei das Gehäuse (6) eine das Steuerelement (1) aufnehmende Bohrung (31) aufweist, wobei das Gehäuse (6) einen drucklosen Ablauf (8) zu einem Reservoir (21) und eine Verbindungsbohrung (9) zu Einspritzeinrichtungen (34, 35) umfasst, **dadurch gekennzeichnet, dass** die ein Verschließen der Hochdruckzuleitung (7) bewirkende Überdeckung zulaufseitiger Steuerkanten (17, 18) und die ein Verschließen des drucklosen Ablaufs (8) bewirkende Überdeckung ablaufseitiger Steuerkanten (19, 20) jeweils durch Ansteuerung von Betätigungsorganen (2, 3) und durch die Entspannung eines von zwei Kraftspeichern (4, 5) am Steuerelement (1) erfolgt, wobei die maximale Öffnung von Hochdruckzuleitung (7) und drucklosem Ablauf (8) durch in der Bohrung (31) für das Steuerelement (1) vorgesehene Anschläge (13, 14) begrenzt ist, wobei eine Vorspannung des Kraftspeichers (4, 5) durch die Anschläge (13, 14) begrenzt ist und wobei jeweils ein Betätigungsorgan (2, 3) mit einem Kraftspeicher (4, 5) zur Verkürzung der Schaltzeit des Steuerelements (1) zusammenwirkt.

2. Einspritzsystem gemäß Anspruch 1, **dadurch gekennzeichnet, dass** das Steuerelement (1) Schließkörper (32) aufnimmt, an denen steuerelementseitige Steuerkanten (18, 19) ausgebildet sind.

3. Einspritzsystem gemäß Anspruch 2, **dadurch gekennzeichnet, dass** die Schließkörper (32) mit am Gehäuse (6) ausgebildeten Steuerkanten (17, 20) zusammenarbeiten.

4. Einspritzsystem gemäß Anspruch 2, **dadurch gekennzeichnet, dass** von einem zwischen Steuerkanten (18, 19) des Steuerschiebers (1) liegenden Hohlraum (28) die Verbindungsbohrung (9) zu den Einspritzeinrichtungen (34, 35) abzweigt.

5. Einspritzsystem gemäß Anspruch 1, **dadurch gekennzeichnet, dass** die den Enden des Steuerelementes (1) jeweils gegenüberliegenden Betätigungsorgane (2, 3) jeweils unabhängig voneinander durch eine Steuereinheit (15) ansteuerbar sind.

6. Einspritzsystem gemäß Anspruch 5, **dadurch gekennzeichnet, dass** die Betätigungsorgane (2, 3) als Elektromagnete ausgeführt sind.

7. Einspritzsystem gemäß Anspruch 1, **dadurch gekennzeichnet, dass** das Einspritzsystem einen ablaufseitigen Kraftspeicher (5) aufweist, wobei das Verschließen des Hochdruckzulaufes (7) und die Freigabe des drucklosen Ablaufes (8) durch den Steuerschieber (1) nach Ansteuerung der Betätigungsorgane (2, 3) entgegen der Wirkung des ablaufseitigen Kraftspeichers (5) erfolgt.

8. Einspritzsystem gemäß Anspruch 1, **dadurch gekennzeichnet, dass** das Einspritzsystem einen zulaufseitigen Kraftspeicher (4) aufweist, wobei das Verschließen des Ablaufes (8) und die Freigabe des Hochdruckzulaufes (7) durch das Steuerelement (1) nach Ansteuerung der Betätigungsorgane (2, 3) entgegen der Wirkung des zulaufseitigen Kraftspeichers (4) erfolgt.

## Claims

1. Injection system, comprising a control element (1) and a high-pressure collecting tank (12) from which a high-pressure supply line (7) to a housing (6) surrounding the control element (1) extends, the housing (6) having a bore (31) receiving the control element (1), the housing (6) comprising a pressureless outflow (8) to a reservoir (21) and a connecting bore (9) to injection devices (34, 35), **characterized in that** the overlap of inflow-side control edges (17, 18) which causes a closing of the high-pressure supply line (7) and the overlap of outflow-side control edges (19, 20) which causes a closing of the pressureless outflow (8) take place in each case as a result of the activation of actuating members (2, 3) and as a result of the expansion of one of two force accumulators (4, 5) on the control element (1), the maximum opening of the high-pressure supply line (7) and at the pressureless outflow (8) being limited by stops (13, 14) provided in the bore (31) for the control element (1), a prestress of the force accumulator (4, 5) being limited by the stops (13, 14), and in each case an actuating member (2, 3) co-operating with a force accumulator (4, 5) in order to shorten the switching time of the control element (1).

2. Injection system according to Claim 1, **characterized in that** the control element (1) receives closing bodies (32), on which are formed control edges (18, 19) located on the control-element side.

3. Injection system according to Claim 2, **characterized in that** the closing bodies (32) co-operate with control edges (17, 20) formed on the housing (6).

4. Injection system according to Claim 2, **characterized in that** the connecting bore (9) to the injection devices (34, 35) branches off from a cavity (28) lying between the control edges (18, 19) of the control slide (1).

5. Injection system according to Claim 1, **characterized in that** the actuating members (2, 3) in each case lying opposite the ends of the control element (1) are activatable in each case independently of one another by means of a control unit (15).

6. Injection system according to Claim 5, **characterized in that** the actuating members (2, 3) are designed as electromagnets.

7. Injection system according to Claim 1, **characterized in that** the injection system has an outflow-side force accumulator (5), the closing of the high-pressure inflow (7) and the opening of the pressureless outflow (8) by means of the control slide (1) taking place, counter to the action of the outflow-side force accumulator (5), after the activation of the actuating members (2, 3).

8. Injection system according to Claim 1, **characterized in that** the injection system has an inflow-side force accumulator (4), the closing of the outflow (8) and the opening of the high-pressure inflow (7) by means of the control element (1) taking place, counter to the action of the inflow-side force accumulator (4), after the activation of the actuating members (2, 3).

## Revendications

1. Système d'injection, comprenant un élément de commande (1) et un réservoir de collecte à haute pression (12), à partir duquel s'étend une conduite d'alimentation à haute pression (7) vers une enceinte (6) entourant l'élément de commande (1), l'enceinte (6) présentant un alésage (31) contenant l'élément de commande (1), l'enceinte (6) comprenant une sortie sans pression (8) vers un réservoir (21) et un alésage de raccordement (9) vers des dispositifs d'injection (34, 35),
**caractérisé en ce que**
le recouvrement des arêtes de commande côté entrée (17, 18) provoquant une fermeture de la conduite d'alimentation à haute pression (7) et le recouvrement des arêtes de commande côté sortie (19, 20) provoquant une fermeture de la sortie sans pression (8) sont chaque fois effectués par l'activation d'organes de commande (2, 3) et par la détente d'un de deux accumulateurs de force (4, 5) sur l'élément de commande (1), et l'ouverture maximale de la conduite d'alimentation à haute pression (7) et d'en sortie sans pression (8) est limitée par des butées (13, 14) prévues pour l'élément de commande (1) dans l'alésage (31), une précontrainte de l'accumulateur de force (4, 5) étant délimitée par les butées (13, 14) et un organe de commande (2, 3) coopérant chaque fois avec un accumulateur de force (4, 5) pour raccourcir le temps de commutation de l'élément de commande (1).

2. Système d'injection selon la revendication 1,
**caractérisé en ce que**
l'élément de commande (1) contient des obturateur (32), comportant des arêtes de commande côté élément de commande (18, 19).

3. Système d'injection selon la revendication 2,
**caractérisé en ce que**
les obturateurs (32) coopèrent avec des arêtes de commande (17, 20) formées sur l'enceinte (6).

4. Système d'injection selon la revendication 2,
**caractérisé en ce que**
l'alésage de raccordement (9) vers les dispositifs d'injection (34, 35) dérive d'une cavité (28) situé entre des arêtes de commande (18, 19) du tiroir de commande (1).

5. Système d'injection selon la revendication 1,
**caractérisé en ce qu'**
on peut activer les organes de commande (2, 3) respectivement opposés aux extrémités de l'élément de commande (1) chacun indépendamment l'un de l'autre par une unité de commande (15).

6. Système d'injection selon la revendication 5,
**caractérisé en ce que**
les organes de commande (2, 3) sont constitués par des électroaimants.

7. Système d'injection selon la revendication 1,
**caractérisé en ce que**
le système d'injection comprend un accumulateur de force côté évacuation (5), la fermeture de l'entrée à haute pression (7) et la libération de la sortie sans pression (8) étant effectuées par le tiroir de commande (1) après l'activation des organes de commande (2, 3) contre l'action de l'accumulateur de force côté sortie (5).

8. Système d'injection selon la revendication 1,
**caractérisé en ce que**
le système d'injection comprend un accumulateur de force côté entrée (4), la fermeture de la sortie (8) et la libération de l'entrée à haute pression (7) étant effectuées par l'élément de commande (1) après l'activation des organes de commande (2, 3) contre l'action de l'accumulateur de force côté entrée (4).
